# EUROPÄISCHE PATENTANMELDUNG

(11) **EP 4 703 544 A1**
(43) Veröffentlichungstag der Anmeldung: **04.03.2026**
(21) Anmeldenummer: 24197811.3
(22) Anmeldetag: 02.09.2024
(51) Int. Cl.: E05D 15/06

(54) **SCHIEBETÜR**

(71) Anmelder: bash-tec GmbH, 57299 Burbach-Holzhausen (DE)
(72) Erfinder: BÜDENBENDER, Arnd, 57299 Burbach-Holzhausen (DE); PIKIS, Widas, 57299 Burbach-Holzhausen (DE)
(74) Vertreter: Feucker, Max Martin

(57) **Zusammenfassung**

Die Erfindung betrifft eine Schiebetür, insbesondere Schutz-Schiebetür zum Verschließen einer Gebäude- oder Fahrzeugöffnung, zumindest umfassend eine Laufschiene (1), mindestens ein an der Laufschiene (1) verschiebliches Führungselement (2) und einen Türflügel (3), wobei der Türflügel (3) an dem mindestens einen Führungselement (2) befestigt ist, wobei der Türflügel (3) von dem mindestens einen Führungselement (2) werkzeuglos lösbar ist.

## Beschreibung

Die vorliegende Erfindung betrifft eine Schiebetür und insbesondere eine (Insekten-)Schutz-Schiebetür zum Verschließen einer Gebäude- oder Fahrzeugöffnung. Eine solche Öffnung kann beispielsweise ein Fenster oder bevorzugt eine Tür sein. Wenn die Schiebetür als (Insekten-)Schutz-Schiebetür ausgebildet ist, so ist diese Schutz-Schiebetür dazu vorgesehen, die normalerweise von dem Fenster oder der Tür verschlossene Gebäudeöffnung gegen das Eindringen von Insekten, Pollen und/oder Sonnenstrahlung zu schützen, insbesondere wenn die Tür/das Fenster geöffnet ist. Eine solche (Insekten-)Schutz-Schiebetür ist also als Vorsatz für eine bestehende Tür gedacht.

Eine solche Schiebetür umfasst mindestens eine Laufschiene, von der zumindest eine Laufschiene in der Regel oberhalb der Gebäude-/Fahrzeugöffnung angebracht ist. In einigen Ausführungsformen kann auch vorgesehen sein, dass eine zusätzliche Führungsschiene oder eine andere Führung am Boden angeordnet ist.

Die Schiebetür umfasst zudem mindestens ein, bevorzugt mindestens zwei Führungselement(e), die längs verschieblich an der Laufschiene angeordnet sind. Das Führungselement kann beispielsweise als eine Art Gleiter ausgebildet sein, welcher entlang der Laufschiene gleitend verschiebbar ist. Das Führungselement kann auch als eine Art Laufwagen ausgebildet sein, welcher Rollenelemente aufweist, die in Anlage mit einer Oberfläche der Laufschiene sind, um so entlang der Laufschiene verschoben werden zu können.

Die Schiebetür umfasst zudem einen Türflügel, welcher an dem mindestens einen Führungselement befestigt ist. Der Türflügel ist also jenes Element, mit welchem die zumindest teilweise geöffnete Gebäude-/Fahrzeugöffnung überdeckt werden kann. Der Türflügel weist in der Regel einen Rahmen auf. Zur Ausbildung einer (Insekten-)Schutz-Schiebetür kann an dem Rahmen ein textiles Flächengebilde angebracht sein. Je nach Ausgestaltung des textilen Flächengebildes, kann dieses das Eintreten von Insekten, Pollen und/oder Sonnenstrahlung mindern oder verhindern.

Der Rahmen des Türflügels kann Profilleisten umfassen, wobei die die Seiten des Rahmens ausbildenden Profilleisten in Ecken des Rahmens mittels Profilverbindern und insbesondere Eckverbindern miteinander verbunden sind. Es kann dabei vorgesehen sein, dass sich an jeder Seite des Rahmens eine Profilleiste über die gesamte Länge/Breite des Rahmens erstreckt. Zur einfachen Größeneinstellung des Rahmens kann aber auch vorgesehen sein, dass an jeder Seite des Rahmens mindestens zwei zueinander teleskopierbare Profilleisten zur Ausbildung des Rahmens vorgesehen sind.

Die Profilleisten eines solchen Rahmens können insbesondere aus Aluminium oder Kunststoff ausgebildet sein.

Die Profilleisten können Vorsprungs- oder Rücksprungsgestaltungen aufweisen, die sich entlang der Profilleisten erstrecken und an denen ein Endanwender vor Ort mittels geeigneter Befestigungselemente (beispielsweise Keder oder Klemmleisten) das textile Flächengebilde befestigen kann. Somit ist es möglich, dass die Schiebetür auch in einem kompakten Bausatz in einem kompakten Behälter dem Endanwender bereitgestellt werden kann.

Die vorliegende Erfindung betrifft daher auch einen Bausatz für eine (Insekten-)Schutz-Schiebetür.

Alternativ kann vorgesehen sein, dass der Rahmen des Türflügels insbesondere für eine (Insekten-)Schutz-Schiebetür aus mindestens einem, bevorzugt genau einem, gebogenen Metallelement, wie Metalldraht oder Metallstab, besteht.

Wenn der Rahmen einen gebogenen Metallstab/-draht umfasst, so kann das textile Flächengebilde insbesondere stoffschlüssig mittels Kleben/Schweißen an dem Rahmen befestigt sein. Hierzu kann auch vorgesehen sein, dass der Rahmen eine Kunststoffbeschichtung aufweist, mit der das textile Flächengebilde verschweißt werden kann.

Bei bekannten (Insektenschutz-)Schiebetüren ist der Türflügel mittels Schrauben an dem mindestens einen Führungselement befestigt. Dies macht insbesondere die Montage der Schiebetür für einen Endanwender schwierig, da der Türflügel so an der Laufschiene mit in der Regel mehreren Führungselementen gehalten werden muss, dass die Schrauben in den vorgegebenen Stellungen, und somit eben an unterschiedlichen Stellen, entlang der Laufschiene angezogen werden müssen. Es sind somit in der Regel mehrere Personen erforderlich, um den Türflügel an den Führungselementen zu befestigen. Auch bei der Demontage muss große Sorgfalt angewandt werden, da beim Lösen des Türflügels von nur einem Führungselement hohe Kräfte auf das noch mit dem Türflügel verbundene andere Führungselement wirken können.

Aufgabe der vorliegenden Erfindung ist es daher, die mit Bezug zum Stand der Technik erörterten Nachteile zu beseitigen und insbesondere eine Schiebetür, und bevorzugt eine (Insekten-)Schutz-Schiebetür, zum Verschließen einer Gebäudeöffnung anzugeben, bei der der Türflügel einfacher an den Führungselementen befestigt bzw. von diesen gelöst werden kann.

Eine mögliche Lösung für die Aufgabe ist mit der Schiebetür und dem Bausatz mit den Merkmalen des jeweiligen unabhängigen Anspruchs angegeben. Weitere Lösungen und vorteilhafte Weiterbildungen sind in der vorstehenden und nachfolgenden Beschreibung sowie in den abhängigen Ansprüchen angegeben, wobei einzelne Merkmale der vorteilhaften Weiterbildungen in technisch sinnvoller Weise miteinander kombinierbar sind. Die mit Bezug zu der Schiebetür offenbarten Merkmale sind auf den Bausatz übertragbar, und umgekehrt.

Gelöst wird die Aufgabe insbesondere durch eine Schiebetür und einen Bausatz zur Herstellung einer Schiebetür, die eine Laufschiene, mindestens ein an der Laufschiene verschiebliches Führungselement bzw. mindestens ein an der Laufschiene verschieblich anbringbares Führungselement und einen Türflügel umfassen, wobei der Türflügel an dem mindestens einen Führungselement befestigt bzw. befestigbar ist.

Die Erfindung sieht nun vor, dass der Türflügel von dem mindestens einen Führungselement werkzeuglos lösbar bzw. an dem mindestens einen Führungselement werkzeuglos befestigbar ist.

So kann beispielsweise vorgesehen sein, dass an dem mindestens einen Führungselement und an dem Türflügel Verbindungselemente mit Vorsprungs- und Rücksprungsgestaltungen vorgesehen sind, die eine form- und/oder kraftschlüssige, lösbare Verbindung ermöglichen. So kann beispielsweise eine Art Clipsverbindung vorgesehen sein, die durch eine Auslenkung eines Verbindungselements ohne Werkzeug gelöst werden kann.

Alternativ oder zusätzlich kann vorgesehen sein, dass der Türflügel magnetisch an dem Führungselement befestigt ist.

So kann beispielsweise vorgesehen sein, dass an dem mindestens einen Führungselement und dem Türflügel Verbindungselemente zur kraft- und/oder formschlüssigen Verbindung und zusätzlich magnetische Elemente vorgesehen sind, sodass durch die Anziehungskräfte der magnetischen Elemente zunächst die verschieblich an der Laufschiene angebrachten Führungselemente zu den entsprechenden Verbindungselementen an dem Türflügel angeordnet/ausgerichtet werden und anschließend eine formschlüssige Verbindung hergestellt werden kann.

Es kann aber auch vorgesehen sein, dass die Verbindung zwischen Türflügel und dem mindestens einen Führungselement allein durch magnetische Kräfte hergestellt wird.

Mit anderen Worten: Die Erfindung sieht in ihrem Grundgedanken vor, dass zur Verbindung des Türflügels mit dem mindestens einen an der Laufschiene verschieblich geführten Führungselement keine Elemente vorgesehen sind, die mit einem Werkzeug betätigt werden müssen. Somit ist es für einen Endanwender einfach, den Türflügel an den Führungselementen anzubringen und wieder zu lösen, wodurch die Montage und die Demontage des Türflügels wesentlich vereinfacht werden. Somit kann der Türflügel ohne großen Aufwand jederzeit von den Führungselementen entfernt und wieder angebracht werden, was dem Benutzer eine größere Flexibilität bei der Verwendung der Insektenschutz-Schiebetür gibt.

Insbesondere wenn eine rein magnetische Befestigung des Türflügels an dem mindestens einen Führungselement vorgesehen ist, kann das mindestens eine Führungselement jeweils mindestens einen Magneten, ein magnetisierbares Element oder ein magnetisiertes Element umfassen, in welchem Fall auch der Türflügel mindestens ein magnetisierbares Element, ein magnetisiertes Element oder mindestens einen Magneten umfasst. Durch die Kombination von mindestens einem Magneten und zumindest einem magnetisierbaren oder magnetisierten Element oder einem weiteren Magneten mit entsprechenden Magnetkräften, kann eine rein magnetische Befestigung realisiert werden. Eine solche rein magnetische Befestigung hat auch den Vorteil, dass von dem Endanwender zum Lösen der Verbindung keine die Verbindung sichernden Elemente betätigt werden müssen. Vielmehr kann der Endanwender die Schiebetür einfach von den Führungselementen und entgegen den Magnetkräften abziehen.

Wenn der Rahmen des Türflügels Profilleisten umfasst, kann vorgesehen sein, dass der Magnet, ein magnetisierbares oder magnetisiertes Element in oder an einer Profilleiste des Rahmens angebracht ist. Dies ist insbesondere dann sinnvoll, wenn die Profilleiste aus Aluminium oder aus einem Kunststoff besteht. Sofern in oder an der mindestens einen Profilleiste ein Magnet angeordnet ist, kann an den zugehörigen Führungselementen ein magnetisiertes oder ein magnetisierbares Element vorgesehen sein. Bevorzugt ist jedoch, dass an dem mindestens einen Führungselement ein Magnet angeordnet ist und in einer Profilleiste des Rahmens ein magnetisiertes oder magnetisierbares Element an den entsprechenden Stellen angeordnet ist.

Sofern der Rahmen selbst aus einem magnetisierbaren oder magnetisierten Material besteht, ist ebenfalls bevorzugt, dass an dem mindestens einen Führungselement ein Magnet angeordnet ist.

Die Erfindung sowie das technische Umfeld werden im Folgenden anhand der Figur beispielhaft erläutert.

Die Figur zeigt eine Insektenschutz-Schiebetür zum Verschließen einer Gebäudeöffnung. Die Insektenschutz-Schiebetür umfasst eine oberhalb einer in der Figur nicht gezeigten Gebäudeöffnung angeordnete Laufschiene 1. An der Laufschiene 1 sind zwei Führungselemente 2 verschieblich gelagert, wobei die Führungselemente 2 jeweils einen Magneten 6 aufweisen.

Die Insektenschutz-Schiebetür umfasst zudem einen Türflügel 3, welcher einen Rahmen 4 aus vier über Eck jeweils orthogonal zueinander angeordneten Profilleisten 8 aufweist. Die Profilleisten 8 sind über Eck mittels entsprechender, nicht dargestellter Profilverbinder miteinander verbunden. An dem Rahmen 4 des Türflügels 3 ist ein textiles Flächengebilde 5 angebracht, welches das Durchdringen von Insekten und/oder Pollen verhindert.

An der oberen Profilleiste 8 des Rahmens 4 des Türflügels 3 sind zwei magnetisierbare Elemente 7 fest angebracht. Aufgrund der Kombination der in den Führungselementen 2 angeordneten Magneten 6 und den an dem Rahmen 4 angebrachten magnetisierbaren Elementen 7 kann der Türflügel 3 ohne Werkzeug alleine durch die Magnetkräfte an den Führungselementen 2, und somit an der Laufschiene 1, befestigt werden. Gleichzeitig kann der Türflügel 3 durch einfaches Abziehen von den Führungselementen 2 wieder gelöst werden. Beim Öffnen und Schließen der Insektenschutz-Schiebetür sind die Magnetkräfte hingegen ausreichend, um die auf den Türflügel 3 wirkenden Kräfte auf die Führungselement 2 zu übertragen.

Es ist somit für einen Endanwender nach einer erstmaligen Montage der Laufschiene 1 äußerst einfach, den Türflügel 3 anzubringen und zu entfernen, da dies ohne Werkzeug und nur von einer Person bewerkstelligt werden kann.

### Bezugszeichenliste

- 1: Laufschiene
- 2: Führungselement
- 3: Türflügel
- 4: Rahmen
- 5: Textiles Flächengebilde
- 6: Magnet
- 7: Magnetisierbares Element
- 8: Profilleiste

## Patentansprüche

1. Schiebetür, insbesondere Schutz-Schiebetür zum Verschließen einer Gebäude- oder Fahrzeugöffnung, zumindest umfassend
- eine Laufschiene (1),
- mindestens ein an der Laufschiene (1) verschiebliches Führungselement (2) und
- einen Türflügel (3), wobei der Türflügel (3) an dem mindestens einen Führungselement (2) befestigt ist,
**dadurch gekennzeichnet, dass**
der Türflügel (3) von dem mindestens einen Führungselement (2) werkzeuglos lösbar ist.

2. Schiebetür nach Anspruch 1, wobei der Türflügel (3) magnetisch an dem Führungselement (2) befestigt ist.

3. Schiebetür nach Anspruch 1 oder 2, wobei das mindestens eine Führungselement (2) jeweils mindestens einen Magneten oder ein magnetisierbares Element (7) oder ein magnetisiertes Element umfasst.

4. Schiebetür nach einem der vorhergehenden Ansprüche, wobei der Türflügel (3) mindestens ein magnetisierbares Element (7), mindestens ein magnetisiertes Element oder mindestens einen Magneten (6) umfasst.

5. Schiebetür nach einem der vorhergehenden Ansprüche, wobei der Türflügel (3) einen Rahmen (4) aufweist.

6. Schiebetür nach Anspruch 5, wobei der Rahmen (4) Profilleisten (8) umfasst, wobei bevorzugt die Profilleisten (8) in Ecken des Rahmens (4) mittels Profilverbindern miteinander verbunden sind.

7. Schiebetür nach Anspruch 4 und 6, wobei das mindestens eine magnetisierbare Element (7), das mindestens eine magnetisierte Element oder der mindestens eine Magnet (6) in oder an mindestens einer Profilleiste (8) des Rahmens (4) angebracht ist.

8. Schiebetür nach Anspruch 6 oder 7, wobei die Profilleisten (8) aus Aluminium oder Kunststoff gebildet sind.

9. Schiebetür nach Anspruch 5 oder 6, wobei der Rahmen (4) aus einem magnetisierten oder magnetisierbaren Material besteht.

10. Schiebetür nach einem der vorhergehenden Ansprüche, wobei der Türflügel (3) ein textiles Flächengebilde (5) umfasst.

11. Bausatz zur Herstellung einer Schiebetür, insbesondere eine Schiebetür nach einem der vorhergehenden Ansprüche, umfassend zumindest
- eine Laufschiene (1),
- mindestens ein an der Laufschiene (1) verschieblich anbringbares Führungselement (2) und
- einen Türflügel (3), wobei der Türflügel (3) an dem mindestens einen Führungselement (2) befestigbar ist,
**dadurch gekennzeichnet, dass**
der Türflügel (3) an dem mindestens einen Führungselement (2) werkzeuglos befestigbar ist.

## Geänderte Patentansprüche

### Geänderte Patentansprüche gemäss Regel 137(2) EPÜ.

1. Schiebetür, insbesondere Schutz-Schiebetür zum Verschließen einer Gebäude- oder Fahrzeugöffnung, zumindest umfassend
- eine Laufschiene (1),
- mindestens ein an der Laufschiene (1) verschiebliches Führungselement (2), wobei das mindestens eine Führungselement (2) jeweils mindestens einen Magneten (6) umfasst, und
- einen Türflügel (3), wobei der Türflügel (3) einen Rahmen (4) aufweist und magnetisch an dem mindestens einen Führungselement (2) befestigt ist, wobei
der Türflügel (3) von dem mindestens einen Führungselement (2) werkzeuglos lösbar ist, **dadurch gekennzeichnet, dass**
der Rahmen (4) aus einem magnetisierten oder magnetisierbaren Material besteht.

2. Schiebetür nach einem der vorhergehenden Ansprüche, wobei der Türflügel (3) ein textiles Flächengebilde (5) umfasst.

3. Schiebetür nach Anspruch 1 oder 2, wobei der Rahmen (4) des Türflügels (3) aus mindestens einem gebogenen Metallelement besteht.

4. Schiebetür nach Anspruch 3, wobei der Rahmen (4) des Türflügels (3) aus genau einem gebogenen Metalldraht oder aus genau einem gebogenen Metallstab besteht.

5. Schiebetür nach Anspruch 3 oder 4 wobei ein textiles Flächengebilde (5) stoffschlüssig mittels Kleben oder Schweißen an dem Rahmen (4) befestigt ist.

6. Bausatz zur Herstellung einer Schiebetür nach einem der vorhergehenden Ansprüche, umfassend zumindest
- eine Laufschiene (1),
- mindestens ein an der Laufschiene (1) verschieblich anbringbares Führungselement (2), wobei das mindestens eine Führungselement (2) jeweils mindestens einen Magneten (6) umfasst, und
- einen Türflügel (3), wobei der Türflügel (3) einen Rahmen (4) aufweist und magnetisch an dem mindestens einen Führungselement (2) befestigbar ist, wobei
der Türflügel (3) an dem mindestens einen Führungselement (2) werkzeuglos befestigbar ist, **dadurch gekennzeichnet, dass** der Rahmen (4) aus einem magnetisierten oder magnetisierbaren Material besteht.
